# FASCICULE DE BREVET EUROPEEN

(11) **EP 0 279 762 B1**
(45) Date de publication et mention de la délivrance du brevet: **02.10.1991**
(21) Numéro de dépôt: 88470002.2
(22) Date de dépôt: 21.01.1988
(51) Int. Cl.: B65B 61/24, B65D 33/02

(54) **Dispositif pour la réalisation d'un sachet en matière synthétique souple. Procédé pour son obtention; sachet ainsi obtenu**
Vorrichtung zur Realisierung eines Beutels aus flexiblem Kunststoffmaterial, Verfahren zur Herstellung und Beutel
Device for producing a bag of flexible synthetic material, method for making the bag and the bag obtained

(30) Priorité: 19.02.1987 FR 8702437
(43) Date de publication de la demande: 24.08.1988
(73) Titulaire: SOCIETE GENERALE DES EAUX MINERALES DE VITTEL, F-88800 Vittel (Vosges) (FR)
(72) Inventeur: Cazes, Michel, F-88800 Vittel (FR)
(74) Mandataire: Poupon, Michel

(56) Documents cités:
- EP-A- 0 167 469
- GB-A- 1 024 241
- US-A- 3 313 090
- US-A- 3 686 058
- US-A- 4 454 705

## Description

La présente invention a pour objet un dispositif pour la réalisation d'un sachet en matière synthétique souple destiné au conditionnement de liquides, ledit sachet se présentant dans un premier temps sous la forme d'un coussin déjà rempli de liquide, dispositif permettant de rapporter sur ledit coussin un moyen de préhension, de rigidification et de support d'informations et de conformer le sachet dans sa forme définitive de commercialisation et d'utilisation, du type comportant des mâchoires pour enserrer le coussin dans un manchon en matériau synthétique étirable formé à froid autour desdites mâchoires mobiles en translation et en écartement l'une par rapport à l'autre entre lesquelles est disposé le coussin.

L'invention a également pour objet un procédé pour la réalisation de tels sachets ainsi que les sachets ainsi obtenus.

Un dispositif de ce type a déjà été proposé par la demanderesse, par exemple dans le brevet européen délivré 167469. Dans le dispositif qui y est décrit, un coussin muni d'une poignée ou élément de rigidification est amené dans un moyen de contention où sa conformation définitive est assurée. Bien qu'il donne entière satisfaction, ce dispositif présente cependant quelques inconvénients dans la mesure où la poignée est appliquée sur le coussin avant son remplissage, ce qui implique un contrôle très rigoureux des conditions d'asepsie.

Par ailleurs, des difficultés sont rencontrées pour obtenir ainsi un positionnement précis et régulier de l'élément de rigidification.

Un dispositif pour la pose d'un tel élément de rigidification a été proposé par exemple dans le brevet européen délivré 146482 au nom de la demanderesse.

Il est apparu que tous ces inconvénients étaient principalement liés au fait que l'élément de rigidification est rapporté par collage ou soudure sur la gaine tubulaire conduisant à la formation ultérieure des coussins, remplis de liquide.

L'invention a en conséquence pour objet de proposer un dispositif permettant de remédier à ces inconvénients de l'art antérieur, c'est-à-dire permettant de rapporter sans problème d'asepsie et de manière précise et régulière un élément de rigidification, de préhension et de présentation d'informations sur un coussin déjà rempli de liquide.

Un dispositif de ce type a déjà été proposé par le brevet US-A-3313090. Cependant, le dispositif est spécifiquement destiné à rapporter et maintenir sur un conteneur rigide en l'occurrence en verre, une étiquette ou analogue.

En aucune manière il n'est précisé qu'il s'agit de rapporter des renforts latéraux sur un coussin souple, qui y sont maintenus exclusivement par un manchon étirable.

Conformément à l'invention, ce résultat est obtenu avec un dispositif pour la réalisation d'un sachet en matière synthétique souple destiné au conditionnement de liquides, ledit sachet se présentant dans un premier temps sous la forme d'un coussin déjà rempli de liquide, dispositif permettant de rapporter sur ledit coussin un moyen de préhension, de rigidification et de support d'informations et de conformer le sachet dans sa forme définitive de commercialisation et d'utilisation, du type comportant des mâchoires pour enserrer le coussin dans un manchon en matériau synthétique étirable formé à froid autour desdites mâchoires mobiles en translation et en écartement l'une par rapport à l'autre entre lesquelles est disposé le coussin, caractérisé en ce qu'il comporte des ventouses pour appliquer deux éléments de rigidification qui seront maintenus chacun sur une face latérale du coussin uniquement par le manchon lorsque les mâchoires auront été retirées, le dispositif comportant en outre un poste d'encollage pour conformer le fond du sachet par collage l'une sur l'autre des extrémités libres de chacun des éléments de rigidification.

Avantageusement, le coussin sera muni d'un bouchon d'ouverture-fermeture rapporté sur celui-ci dans des conditions aseptiques, ledit bouchon servant de moyen de guidage pour assurer le positionnement précis du coussin dans le dispositif de l'invention entre lesdites mâchoires.

Selon une caractéristique particulière de mise en oeuvre de l'invention, le dispositif permettra d'appliquer deux éléments de rigidification qui seront maintenus chacun sur une face latérale du coussin uniquement par le manchon lorsque les mâchoires auront été retirées, le dispositif comportant en outre des moyens pour conformer le fond du sachet par collage l'une sur l'autre des extrémités libres de chacun des éléments de rigidification.

En variante, on pourra prévoir que le dispositif applique un seul élément de rigidification sur le fond du coussin, les deux ailes étant ensuite rabattues sur les faces latérales du coussin par des pistons verticaux avant la pose du manchon étirable. Selon une autre caractéristique de l'invention, on propose un procédé pour la réalisation d'un sachet en matière synthétique souple destiné au conditionnement de liquides, ledit sachet se présentant dans un premier temps sous la forme d'un coussin déjà rempli de liquide, caractérisé en ce qu'il consiste à:
― enserrer le coussin entre des renforts latéraux,
― maintenir l'ensemble par un manchon en matériau étirable à froid,
― relier entre eux par collage à leur base des renforts latéraux pour former le fond du sachet.

Enfin l'invention a également pour objet un sachet en matière synthétique souple comportant un corps souple et généralement transparent enserré par des renforts latéraux formant également un fond, caractérisé en ce que les renforts latéraux sont réunis à la base par collage pour former le fond, l'ensemble étant maintenu par un manchon en matériau synthétique étirable à froid.

Les sachets de l'invention se distinguent de ceux de l'art antérieur, tels que décrits par exemple dans le GB-A-1024241 par le fait que les renforts sont maintenus exclusivement par un manchon et qu'ils sont réunis à leur base par collage pour former le fond du sachet. Cette structure est de conception et de mise en oeuvre plus simples et moins onéreuse.

On comprendra mieux l'invention à l'aide de la description ci-après d'un mode de mise en oeuvre, donné à titre d'exemple non limitatif, en référence aux dessins annexés dans lesquels:
― la figure 1 est une vue schématique en perspective des principaux éléments constitutifs du dispositif de l'invention,
― la figure 2 est une élévation schématique du dispositif de l'invention,
― la figure 3 est une vue latérale schématique du dispositif de l'invention,
― la figure 3A est une vue suivant A du poste de prise des renforts;
― la figure 3B est une vue suivant B du poste de pressage et soudure de trois cornes du coussin, avant le début de l'opération et après achévement de celle-ci;
― la figure 3C est une vue suivant C du poste d'encollage d'une aile d'un renfort;
― la figure 3D est une vue suivant D du poste de collage des deux ailes l'une sur l'autre;
― la figure 4 est une vue en coupe de la mâchoire d'une pince;
― la figure 4A est une vue suivant F de la mâchoire de la figure 4;
― la figure 5 illustre plus en détails en perspective le poste de conformation du manchon étirable;
― la figure 6 est une vue en perspective du poste de prise des renforts par les mâchoires des pinces;
― la figure 7 est une vue d'un sachet conforme à l'invention.

On se référera tout d'abord à la figure 1.

On y a représenté les principaux éléments constitutifs du dispositif de l'invention, généralement référencé (1), à savoir:
― un magasin (2) de fourniture de renfort (3);
― une bobine (4) de film étirable à froid (5);
― une pince du poste de soudure découpe (6) du film (5) pour le conformer en manchon (7);
― une goulotte (8) d'amenée des coussins;
― un rail plan (9) sur lequel cheminent les fonds des sachets;
― un poste de soudure (10) des coins inférieurs du sachet;
― un poste d'encollage (11) de l'aile d'un des renforts;
― un poste de collage (12) des ailes de renforts entre eux;
― un poste (13) d'évacuation des sachets terminés les évacuant, par exemple,vers un ensachage (14) et une bande transporteuse (15).

A la figure 1 ont été représentés quelques éléments périphériques au dispositif de l'invention et qui n'apparaissent pas sur d'autres représentations. Ils seront décrits ci-après succinctement.

L'alimentation du dispositif (1) se fait au moyen des sachets souples déjà remplis de liquide à conditionner et munis d'un opercule de bouchage-rebouchage tel que décrit par exemple dans la demande de brevet en France 256632 au nom de la demanderesse. Il s'agit en quelque sorte de "coussins" de liquide.

Ceux-ci sont amenés sur la goulotte (8) et guidés, donc orientés, par leur bouchon qui est assujetti à se déplacer dans la lumière de guidage (16) amenant ainsi lesdits coussins en une position précise prédeterminée entre les mâchoires du dispositif (1), qui seront explicités ultérieurement.

Lorsqu'ils tombent sur le rail (9), les coussins affectent une forme représentée schématiquement à la figure 3B. Ainsi, les deux coins inférieurs forment des cornes débordant vers le bas, comme illustré également dans le brevet européen délivré 142456 au nom de la demanderesse. On voit également sur la figure 3B le bouchon (17) précité. On comprendra que les deux cornes supérieures, dont celle comportant le bouchon (17), forment saillie vers le haut et pour cette raison la goulotte comporte un guide (18) qui suit le coussin jusqu'à ce qu'il soit en position sur le rail et s'efface ensuite vers le haut, comme schématisé à la figure 3, pour permettre son passage et sa progression vers les autres postes.

En fin de parcours sur le rail (9), celui-ci s'arrête (voir figure 3) et libère au poste (13) le fond du sachet. Les mâchoires des pinces, qui sont fixées par le haut, laissent alors glisser le sachet qui tombe vers l'ensachage (poste de suremballage) (14) d'où il est évacué ensuite par une bande transporteuse (15).

On s'efforcera maintenant de décrire le cheminement du coussin et les différentes interventions sur celui-ci entre sa sortie de la goulotte (8) et son évacuation au poste (13).

A son arrivée par la goulotte dans le dispositif de conformation proprement dit, le coussin s'intègre dans un processus déjà initialisé en amont, comme ceci va être décrit.

On se référera tout d'abord à la figure 2.

La base fonctionnelle du dispositif selon l'invention consiste en une pluralité de paires de mâchoires (19, 20) parallèles entre elles, parallèles au rail (9) et aptes à se déplacer conjointement parallèlement à celui-ci.

Ces mâchoires, dont chaque paire forme en quelque sorte une "pince", se déplacent de manière indexée pas à pas, ou éventuellement en continu. Chaque pince suit un cycle complet du dispositif jusqu'à l'évacuation avant que de revenir en bout de processus.

A ce niveau, la pince se présente comme indiqué schématiquement à la figure 2.

En progressant d'un pas (pour un dispositif à avancement indexé), la pince se présente au poste (21) de prise des renforts. Ce poste comporte au moins un, de préférence deux magasins (2, 22) contenant les renforts (3).

Les renforts (3) ont plusieurs fonctions sur le sachet finalement obtenu, à savoir:
― éléments de rigidification verticale et de fond, comme divulgué dans la demande de brevet européen 197875 au nom de la demanderesse;
― éléments de préhension (poignée) comme divulgué dans le brevet européen délivré 146482 au nom de la demanderesse;
― support d'informations, pouvant recevoir par exemple un étiquetage classique, avec les éléments légalement obligatoires, la marque du produit, etc...

Au poste (21) de prise des renforts, le dispositif présente une rampe (23) munie sur ses deux faces et parallèlement à l'axe de défilement des pinces de ventouses (24), par exemple au nombre de trois comme représenté à la figure 6. S'il y a deux magasins (2, 22), il y aura bien entendu deux jeux opposés de ventouses. La rampe (23) supportant les ventouses forme avec une embase (25) représentée à la figure 6 un équipage (23) mobile en translation transversalement par rapport à l'axe de déplacement des pinces sur une glissière (26). Ainsi, à ce poste, l'équipage (ou rampe) (23) peut se déplacer alternativement d'un magasin à l'autre pour y prendre à chaque fois un renfort au travers des ventouses, éventuellement avec une aspiration pneumatique et l'asservissement adéquat.

La structure des magasins (2, 22) est illustrée à la figure 6. Ils comportent une carcasse (27) de contention des renforts qui y sont guidés par un guide élastique (28) jusqu'à la sortie de magasin, de manière en elle-même connue. Un ressort, non représenté, sollicite les renforts vers la sortie frontale du magasin A ce niveau, les renforts sont maintenus temporairement, jusqu'à leur prise par les ventouses, par des linguets élastiques (29) solidaires par exemple de la carcasse (27).

Comme il ressort de la figure 2, on constatera que les mâchoires de la pince qui est au poste de prise des renforts sont disposées entre les extrémités frontales des magasins (2, 22) et les ventouses (24). La prise des renforts doit donc se faire au travers des mâchoires (19, 20) qui sont ajourées, comme représenté à la figure 4A, d'autant d'orifices (30) qu'il y a de ventouses au niveau de la mâchoire.

Puis les ventouses reviennent en position de repos et les renforts sont maintenus sur chaque mâchoire respective au moyen de petits ergots derrière lesquels ils viennent s'encliqueter. Puis la pince, dont chaque mâchoire supporte maintenant un renfort, se déplace d' un pas vers le poste suivant qui est celui de la formation du manchon.

Ce poste, référencé généralement (6) aux figures 2 et 5, va être décrit maintenant en détail.

Il comporte une bobine d'alimentation (4) en film (5) qui passe entre deux systèmes de rouleaux d'avance (31, 32) en eux-mêmes classiques. La bobine d'alimentation et les rouleaux d'avance (dévidoir) sont à axe vertical. Ils préparent la longueur voulue de film pour que celui-ci puisse envelopper totalement l'ensemble formé par la pince et les deux renforts sans que le film ne soit étiré.

Dans la pratique, la pince venant du poste (21) rencontre un film tendu entre les rouleaux (32) et (31) sur lesquels à déjà été dévidée la quantité adéquate de film, qui y est maintenu par des sabots de frein (33, 34). On relâche à ce moment des freins (35, 36) disposés symétriquement par rapport aux précédents, de l'autre côté par rapport aux rouleaux (31, 32).

De tels systèmes de dévidoir, éventuellement plus perfectionnés, sont en eux-mêmes connus et ne seront donc pas décrits plus en détails. Le déplacement des rouleaux (31, 32) est par exemple assuré par des vérins (37) et des ressorts de rappel (38) comme schématisé à la figure 5.

A ce poste, le film est déroulé d'une longueur prédéterminée et enveloppe l'ensemble formé par la pince et les renforts qu'elle porte.

Le film est alors soudé et découpé pour former un manchon. Cette opération est réalisée comme suit.

Lorsque la pince a entrainé avec elle la portion du film l'enveloppant sur trois faces, comme représenté à la figure 5, une pince de soudure à deux barres (39, 40) se referme pour former le manchon autour de la pince.

Les barres (39, 40) de la pince de soudure ont un déplacement assymétrique. En effet, il a été constaté que lors de l'étirage ultérieur du manchon (voir infra), l'étirage était faible au niveau des renforts et maximum dans la zone du sachet ne comportant pas lesdits renforts, c'est-à-dire entre les pinces. Pour éviter donc d'avoir des lignes de soudure verticales sur cette zone libre, ce qui est préjudiciable d'un point de vue esthétique car en sortie du dispositif ces zones correspondent aux faces transparentes du sachet, on effectue la soudure sur l'arête d'un renfort, de préférence le renfort avant, c'est-à-dire côté bouchon.

Pour parvenir à ce résultat, l'une des barres sera quasiment fixe et la seconde, par exemple la barre (40) entrainera avec elle une longueur de film; la soudure-découpe sera effectuée au niveau de l' arête (41).

Pour le sachet suivant, les déplacements des rouleaux sont déterminés de manière telle que la soudure correspondante sur le film (5) se trouvera ensuite sur l'autre arête (42) du sachet et ainsi de suite.

En sortie de ce poste de soudure-découpe, on a donc un ensemble constitué de deux mâchoires, sur la face extérieure desquelles est disposé un renfort, l'ensemble étant enveloppé d'un manchon non étiré. Pour éviter que celui-ci ne glisse, il pourra par exemple être maintenu en position par des courroies défilant parallèlement au rail.

Puis entre le poste (6) et le poste de réception des coussins provenant de la goulotte, les mâchoires de la pince sont écartées en direction perpendiculaire par rapport au rail, l'écartement entre les deux mâchoires étant réglé en fonction de la valeur d'étirement recherchée et admissible pour le film sans le déchirer, sans rupture au niveau des lignes de soudure et sans allongement rémanent.

On a déjà explicité précédemment le fonctionnement du poste de réception des coussins entre les mâchoires via la goulotte (8).

Le coussin affecte à ce stade la configuration de la figure 3B, à gauche sur la figure, les deux cornes inférieures (43) affectant ladite configuration, c'est-à-dire débordant vers le bas par rapport au rail.

Le liquide contenu dans les cornes (43) est chassé de celles-ci par une paire de mâchoires de pressage et soudure (44, 45) dont la structure fait l'objet d'une autre demande de brevet déposée le même jour par la demanderesse. La soudure et le pressage s'opèrent en tout état de cause au travers de l'aile (46) du contrefort qui déborde également vers le bas ledit contrefort étant en carton enduit à cet endroit de polyéthylène sur sa face interne pour la soudure.

Sur la partie à droite de la figure 3B on a représenté la position finale des mâchoires (44, 45), le liquide étant totalement expulsé des cornes et celles-ci étant maintenant soudées.

Conjointement, une pince (47) de même type que les précédentes expulse le liquide contenu dans la corne supérieure (48) opposée au bouchon. Une soudure est réalisée en même temps, de préférence sans découpe.

Puis on encolle l'une des ailes (49) par une buse d'encollage (50) comme illustré à la figure 3C. Au poste (12) suivant, les deux ailes sont repliées l'une contre l'autre et donc collées entre elles au moyen de deux paires de pistons (51) disposés de chaque côté du rail et munis de dents s'imbriquant les unes dans les autres. On réalise ainsi un pressage des deux ailes et un collage de celles-ci entre elles.

A ce même poste, un coin (52) vient insérer mécaniquement la corne soudée (48) entre le corps du sachet et le contrefort arrière.

Puis au poste suivant, le rail s'arrête et le sachet tombe vers les postes d'ensachage et de suremballage comme décrit précédemment, après rapprochement des mâchoires et rétraction du manchon.

Les pinces reviennent alors au point de départ du dispositif et le processus est repris.

A cet égard, on se référera aux figures 4 et 4A où est représentée une mâchoire de pince.

Les mâchoires sont fixées par le haut et sont assujetties à se déplacer par des galets (53) dans des glissières (54) formant chemin de came. Ainsi par la seule configuration dudit chemin de came on détermine l'écartement ou le rapprochement des mâchoires des pinces.

On a représenté à la figure 7 un sachet obtenu conformément à l'invention.

Il se présente sous la forme d'un corps souple et généralement transparent (55) enserré par des renforts latéraux (56, 57) réunis à la base pour former un fond (58). L'ensemble est maintenu par un manchon (59).

Le sachet de l'invention peut être commercialisé sous forme unitaire ou en conditionnement multiple.

Il est plus particulièrement destiné au conditionnement de produits liquides alimentaires tels que eaux minérales, eaux de source, eaux de table, boissons de fruits et aux fruits, boissons lactées, lait, etc...

## Revendications

1. Dispositif pour la réalisation d'un sachet en matière synthétique souple destiné au conditionnement de liquides, ledit sachet se présentant dans un premier temps sous la forme d'un coussin déjà rempli de liquide, dispositif permettant de rapporter sur ledit coussin un moyen de préhension, de rigidification et de support d'informations et de conformer le sachet dans sa forme définitive de commercialisation et d'utilisation, du type comportant des mâchoires (19, 20) pour enserrer le coussin dans un manchon (59) en matériau synthétique étirable formé à froid autour desdites mâchoires mobiles en translation et en écartement l'une par rapport à l'autre entre lesquelles est disposé le coussin, caractérisé en ce qu'il comporte des ventouses (24) pour appliquer deux éléments de rigidification qui seront maintenus chacun sur une face latérale du coussin uniquement par le manchon lorsque les mâchoires auront été retirées, le dispositif comportant en outre un poste d'encollage pour conformer le fond du sachet par collage l'une sur l'autre des extrémités libres de chacun des éléments de rigidification.

2. Dispositif selon la revendication 1, dans lequel le coussin est muni d'un bouchon d'ouverture-fermeture (17) rapporté sur celui-ci dans des conditions aseptiques, caractérisé en ce que ledit bouchon sert de moyen de guidage pour assurer le positionnement précis du coussin dans le dispositif de l'invention entre lesdites mâchoires, au travers d'une goulotte (8) comportant une lumière de guidage (16).

3. Dispositif selon l'une quelconque des revendications 1 et 2, dans lequel on applique un seul élément de rigidification sur le fond du coussin, caractérisé en ce que les deux ailes sont ensuite rabattues sur les faces latérales du coussin par des pistons verticaux avant la pose du manchon étirable.

4. Dispositif selon l'une quelconque des revendications 1 et 2, caractérisé en ce qu'il comporte les postes suivants:
― un magasin (2) de fourniture de renfort (3),
― une bobine (4) de film étirable à froid (5),
― un poste pour la soudure découpe (6) du film (5) pour le conformer en manchon (7),
― une goulotte (8) d'amenée des coussins,
― un rail plan (9) sur lequel cheminent les fonds des sachets,
― un poste de soudure (10) des coins inférieurs du sachet;
― un poste d'encollage (11) de l'aile d'un des renforts;
― un poste de collage (12) des ailes de renforts entre eux;
― un poste (13) d'évacuation des sachets terminés les évacuant, par exemple, vers un ensachage (14) et une bande transporteuse (15).

5. Dispositif selon la revendication 4, caractérisé en ce qu'il comporte une pluralité de paires de mâchoires (19, 20), parallèles entre elles, parallèles au rail (9) et aptes à se déplacer conjointement parallèlement à celui-ci, lesdites mâchoires se déplaçant de manière indexée pas' à pas ou en continu selon tout le cheminement du dispositif (1) jusqu'en bout de rail (9) avant de revenir en bout de processus.

6. Dispositif selon la revendication 5, caractérisé en ce que les mâchoires sont fixées par le haut et sont assujetties à se déplacer par des galets (53) dans des glissières (54) formant chemin de came, la seule configuration dudit chemin de came déterminant l'écartement ou le rapprochement des mâchoires l'une par rapport à l'autre.

7. Dispositif selon l'une quelconque des revendications 1 à 6, caractérisé en ce que le poste (21) de prise des renforts (3) par les mâchoires comporte au moins un, de préférence deux magasins (2, 22).

8. Dispositif selon la revendication 1, caractérisé en ce que au poste (21) il comporte une rampe (23) munie sur ses deux faces et parallèlement à l'axe de défilement des mâchoires de ventouses (24), ladite rampe formant avec une embase (25) un équipage (23) mobile en translation transversalement par rapport à l'axe de déplacement des mâchoires sur une glissière (26).

9. Dispositif selon l'une quelconque des revendications 7 et 8, caractérisé en ce que les renforts (3) sont maintenus temporairement, jusqu'à leur prise par les ventouses, par des linguets élastiques (29).

10. Dispositif selon l'une quelconque des revendications 7 à 9, caractérisé en ce que la prise des renforts s'effectue au travers des mâchoires (19, 20) qui sont ajourées d'autant d'orifices (30) qu'il y a de ventouses.

11. Dispositif selon l'une quelconque des revendications 1 à 10, caractérisé en ce que le poste de formation du manchon comporte une bobine d'alimentation (4) en film (5) qui passe entre deux systèmes de rouleaux d'avance (31, 32) ladite bobine et lesdits rouleaux étant à axes verticaux, le film étant amené à envelopper l'ensemble formé par les deux mâchoires et les deux renforts qu'elles supportent sans étirement de celui-ci.

12. Dispositif selon la revendication 11, caractérisé en ce qu'il comporte une pince de soudure à deux barres (39, 40) à déplacement symétrique de manière à ce que les lignes de soudure-découpe soient localisées au niveau de l'arête (41) du renfort.

13. Dispositif selon l'une quelconque des revendications 11 et 12, caractérisé en ce que en sortie de poste (6) le manchon non étiré est maintenu en position par des courroies défilant parallèlement au rail (9).

14. Dispositif selon l'une quelconque des revendications 1 à 13, caractérisé en ce que entre le poste (6) et le poste de réception des coussins provenant de la goulotte, les mâchoires sont écartées l'une par rapport à l'autre en direction perpendiculaire par rapport au rail.

15. Dispositif selon l'une quelconque des revendications 1 à 14, caractérisé en ce que les cornes formées par le coussin dans le dispositif (1) sont vidées et soudées sans découpe.

16. Dispositif selon l'une quelconque des revendications 4 à 15, caractérisé en ce que l'une des ailes (49) est encollée par une buse d'encollage (50), les deux ailes étant ensuite repliées l'une contre l'autre et collées entre elles au moyen de deux paires de pistons (51) disposés de chaque côté du rail et munis de dents s'imbriquant les unes dans les autres.

17. Dispositif selon l'une quelconque des revendications 4 à 16, caractérisé en ce que un coin (52) insère mécaniquement la corne soudée (48) entre le corps du sachet et le contrefort arrière.

18. Dispositif selon l'une quelconque des revendications 4 à 17, caractérisé en ce que en fin de parcours le rail (9) s'arrête et libère le sachet formé, les mâchoires, fixées par le haut, le laissant glisser vers une bande transporteuse (15).

19. Procédé pour la réalisation d'un sachet en matière synthétique souple destiné au conditionnement de liquides, ledit sachet se présentant dans un premier temps sous la forme d'un coussin déjà rempli de liquide, caractérisé en ce qu'il consiste à:
― enserrer le coussin entre des renforts latéraux,
― maintenir l'ensemble par un manchon en matériau étirable à froid,
― relier entre eux par collage à leur base les renforts latéraux pour former le fond du sachet.

20. Sachet en matière synthétique souple comportant un corps souple et généralement transparent (55) enserré par des renforts latéraux (56, 57) formant également un fond (58) caractérisé en ce que les renforts latéraux (56, 57) sont réunis à la base par collage pour former le fond (58), l'ensemble étant maintenu par un manchon (59) en matériau synthétique étirable à froid.

## Patentansprüche

1. Vorrichtung zur Herstellung eines Beutels aus flexiblem Kunststoffmaterial zur Bevorratung von Flüssigkeiten, wobei der Beutel in seiner ursprünglichen Form ein bereits mit Flüssigkeit gefülltes Kissen ist und wobei mittels der Vorrichtung auf dem Kissen ein Tragemittel, ein Aussteifungsmittel sowie ein Informationsträger anbringbar und der Beutel in seine endgültige Form für den Handel und für den Gebrauch überführbar ist, die Vorrichtung mit Klemmen (19, 20) zum Festhalten des Kissens in einer Hülle (59) aus einem im Kaltziehverfahren geformten Kunststoffmaterial um die längsbeweglichen Klemmen sowie mit gegenseitigem Abstand dazwischen, wobei zwischen den Klemmen (19, 20) das Kissen angeordnet ist, dadurch gekennzeichnet, daß Saugnäpfe (24) vorgesehen sind, um zwei Aussteifungselemente anzubringen, die jeweils auf den einander gegenüberliegenden Seiten des Kissens allein durch die Hülle gehalten sind, wenn die Klemmen entfernt worden sind, und daß eine Klemmeinrichtung vorgesehen ist, um den Boden des Beutels durch Übereinanderkleben der freien Enden der Aussteifungselemente zu bilden.

2. Vorrichtung nach Anspruch 1, wobei das Kissen mit einem öffen- und schließbaren, keimfreien Verschluß (17) versehen ist, dadurch gekennzeichnet, daß der Verschluß Führungsmittel aufweist, um die genaue Position des Kissens in der erfindungsgemäßen Vorrichtung zwischen den Klemmen quer über eine einen Führungsschlitz (16) aufweisenden Rutsche (8) sicherzustellen.

3. Vorrichtung nach Anspruch 1 oder 2, wobei ein einziges Aussteifungselement auf dem Boden des Kissens angeordnet ist, dadurch gekennzeichnet, daß die beiden Flügel an den einander gegenüberliegenden Seiten des Kissens durch vertikale Kolben vor Anbringen der gezogenen Hülle (59) nach unten gerichtet werden.

4. Vorrichtung nach Anspruch 1 oder 2, gekennzeichnet durch ein Magazin (2) zum Zuführen der Verstärkung (3), eine Rolle (4) eines kaltgezogenen Films (5), eine Einrichtung (6) zum Schweißen des Films (5) zur Bildung der Hülle (7), eine Rutsche (8) zum Zuführen der Kissen, eine ebene Schiene (9), auf der die Böden der Beutel verfahrbar sind, eine Schweißeinrichtung (10) für die inneren Ecken des Beutels, eine Klebeeinrichtung (11) für den Flügel der einen Verstärkung, eine Klebeeinrichtung (12) für die dazwischenliegenden Flügel der Verstärkungen, sowie durch eine Abführeinrichtung (13) für die Beutel mit beispielsweise anschließender Befülleinrichtung (14) und Transportband (15).

5. Vorrichtung nach Anspruch 4, dadurch gekennzeichnet, daß eine Mehrzahl von zueinander parallelen sowie zur Schiene (9) parallele Klemmen-Paare (19, 20) vorgesehen sind, die dazu in der Lage sind, gemeinsam parallel zueinander verschoben zu werden, wobei die Klemmen Schritt für Schritt oder kontinuierlich entsprechend dem Verlauf der Vorrichtung (1) bis zum Ende der Schiene (9) vor dem Zurückkehren am Ende des Prozesses verfahrbar sind.

6. Vorrichtung nach Anspruch 5, dadurch gekennzeichnet, daß die Klemmen oberseitig fixiert sind und durch eine Kurvenbahn bildende Rollen (53) in Laufschienen (54) verschiebbar sind, wobei die Anordnung der Kurvenbahn das gegenseitige Auseinandergehen oder Zusammengehen der Klemmen bestimmt.

7. Vorrichtung nach einem der Ansprüche 1 bis 6, dadurch gekennzeichnet, daß die Einrichtung (21) zur Aufnahme der Verstärkungen (3) durch die Klemmen wenigstens ein, vorzugsweise zwei Magazine (2, 22) aufweist.

8. Vorrichtung nach Anspruch 1, dadurch gekennzeichnet, daß die Einrichtung (21) eine an ihren beiden Seiten sowie parallel zur Verschiebeachse der Saugnäpfe (4) der Klemmen angeordnete Rampe (23) aufweist, wobei die Rampe mit einem Sockel (25) eine bezüglich der Verschiebeachse der Klemmen auf einer der Laufschienen (26) in Querrichtung bewegliche Einrichtung (23) bildet.

9. Vorrichtung nach Anspruch 7 oder 8, dadurch gekennzeichnet, daß die Verstärkungen (3) zeitweilig bis zu ihrer Entnahme durch die Saugnäpfe durch elastische Hebel (29) gehalten sind.

10. Vorrichtung nach einem der Ansprüche 7 bis 9, dadurch gekennzeichnet, daß die Entnahme der Verstärkungen quer zu den Klemmen (19, 20) erfolgt, die durch Öffnungen (30) zur Bildung der Saugnäpfe durchbrochen sind.

11. Vorrichtung nach einem der Ansprüche 1 bis 10, dadurch gekennzeichnet, daß die Einrichtung zur Bildung der Hülle eine Vorratsrolle (4) für den Film (5) aufweist, der zwischen zwei Transportrollensystemen (31, 32) verläuft, wobei die Rolle und die Transportrollen vertikale Achsen aufweisen und wobei der Film zugeführt wird, um die durch die beiden Klemmen sowie durch die beiden Verstärkungen gebildete Einheit einzuhüllen, die diese ohne Zug trägt.

12. Vorrichtung nach Anspruch 11, dadurch gekennzeichnet, daß eine Schweißklemme mit zwei symmetrisch angeordneten Stäben (39, 40) derart vorgesehen sind, daß die Linien zum Schneiden durch Schweißen auf der Höhe des Rückens (41) der Verstärkung lokalisiert sind.

13. Vorrichtung nach Anspruch 11 oder 12, dadurch gekennzeichnet, daß am Ende der Einrichtung (6) die nicht gezogene Hülle durch parallel zur Schiene (9) verfahrbare Förderbänder in ihrer Position gehalten ist.

14. Vorrichtung nach einem der Ansprüche 1 bis 13, dadurch gekennzeichnet, daß zwischen der Einrichtung (6) und der Einrichtung zur Aufnahme der durch die Rille zugeführten Kissen die Klemme bezüglich zueinander in einer Richtung senkrecht zur Schiene wegbewegbar sind.

15. Vorrichtung nach einem der Ansprüche 1 bis 14, dadurch gekennzeichnet, daß die durch das Kissen gebildeten Ecken ohne Schneiden entleert und zusammengeschweißt werden.

16. Vorrichtung nach einem der Ansprüche 4 bis 15, dadurch gekennzeichnet, daß einer der Flügel (49) durch eine Klebedüse (50) verklebt wird, wobei die beiden Flügel anschließend mittels zweier Kolbenpaare (51) aneinander festgeklebt werden, die auf jeder Seite der Schiene angeordnet sind und bezüglich zueinander auf Lücke dachziegelartig angeordnet sind.

17. Vorrichtung nach einem der Ansprüche 4 bis 16, dadurch gekennzeichnet, daß eine Ecke (52) mechanisch die angeschweißte Ecke (48) zwischen dem Körper des Beutels und dem dahinterliegenden Widerlager dazwischenschiebt.

18. Vorrichtung nach einem der Ansprüche 4 bis 17, dadurch gekennzeichnet, daß am Ende des Verlaufs der Schiene (9) der gebildete Beutel anhält und freigegeben wird, wobei die darüber fixierte Klemmen ihn in Richtung eines Transportbandes (15) gleiten lassen.

19. Verfahren zur Herstellung eines Beutels aus flexiblem Kunststoffmaterial zur Bevorratung von Flüssigkeiten, wobei der Beutel in seiner ursprünglichen Form ein bereits mit Flüssigkeit gefülltes Kissen ist, dadurch gekennzeichnet, daß das Kissen zwischen seitlichen Verstärkungen festgelegt wird, daß das Ganze durch eine Hülle aus einem kaltgezogenen Material gehalten wird und daß zwischen ihnen die seitlichen Verstärkungen zur Bildung des Bodens des Beutels miteinander verklebt werden.

20. Beutel aus einem flexiblen Kunststoffmaterial mit einem flexiblem und im wesentlichen durchsichtigen Körper (55), der zwischen seitlichen Verstärkungen (56, 57) unter gleichzeitiger Bildung eines Bodens (58) festgelegt ist, dadurch gekennzeichnet, daß die seitlichen Verstärkungen (56, 57) zur Bildung des Bodens (58) unterseitig durch Kleben miteinander verbunden sind, wobei das Ganze durch eine Hülle (59) aus einem kaltgezogenen Kunststoffmaterial gehalten ist.

## Claims

1. Device for the production of a sachet of flexible synthetic material intended for the packaging of liquids, the said sachet being presented in a first stage in the form of an already liquid-filled cushion, which device permits of attaching means for grasping, stiffening means and information carrier means to the said cushion and for shaping the sachet into its final commercialisation and use form, of the type comprising jaws (19, 20) for enclosing the cushion in a sleeve (59) of ductile synthetic material cold-formed about the said jaws, which are mobile in translation and spacing in relation to one another, between which the cushion is disposed, characterised in that it comprises suction cups (24) for applying two stiffening elements which will be maintained each on one lateral face of the cushion solely by the sleeve when the jaws have been withdrawn, the device further comprising a glueing station for shaping the bottom of the sachet by glueing the free extremities of each of the stiffening elements on to one another.

2. Device according to Claim 1, wherein the cushion is equipped with an opening-closing stopper (17) attached to the cushion under aseptic conditions, characterised in that the said stopper serves as guide means to ensure the precise positioning of the cushion in the device according to the invention between the said jaws, by way of a spout comprising a guide port (16).

3. Device according to any one of Claims 1 and 2, in which a single stiffening element is applied to the bottom of the cushion, characterised in that the two wings are next folded over the lateral faces of the cushion by vertical pistons, before the positioning of the ductile sleeve.

4. Device according to any one of Claims 1 and 2, characterised in that it comprises the following items:
a magazine (2) for supplying reinforcements,
a reel (4) of cold-ductile film,
a station for the cut-out welding (6) of the film (5) for its shaping into a sleeve (7),
a cushion feed spout (8),
a flat rail (9) on which the bottoms of the sachets travel,
a station (10) for welding the lower corners of the sachet,
a station (11) for glueing (11) the wing of one of the reinforcements,
a station (12) for glueing the wings of reinforcements to one another,
a station (13) for discharge of the completed sachets, discharging them for example towards a sacking station (14) and a conveyor belt (15).

5. Device according to Claim 4, characterised in that it comprises a plurality of pairs of jaws (19, 20) parallel with one another, parallel to the rail (9) and adapted to displacement in conjunction parallel with the latter, the said jaws being displaced in indexed manner step by step or continuously according to all movement of the device (1) to the rail end (9) before returning to the end of the procedure.

6. Device according to Claim 5, characterised in that the jaws are fixed by the top and are compelled to move by rollers (53) in slideways (54) forming a cam path, the sole configuration of the said cam path determining the spacing or approach of the jaws in relation to one another.

7. Device according to any one of Claims 1 to 6, characterised in that the station (21) for the taking of the reinforcements (3) by the jaws comprises at least one magazine, preferably two magazines (2, 22).

8. Device according to Claim 1, characterised in that at the station (21) it comprises a ramp (23) provided on its two faces and parallel with the axis of passage of the jaws with suction cups (24), the said ramp forming, with a base piece (25), an assembly (23) movable in translation transversely in relation to the axis of displacement of the jaws on a slideway (26).

9. Device according to any one of Claims 7 and 8, characterised in that the reinforcements (3) are maintained temporarily by elastic tongues (29), until they are taken up by the suction cups.

10. Device according to any one of Claims 7 to 9, characterised in that the taking of the reinforcements is effected by way of the jaws (19, 20) which are provided with as many apertures (30) as there are suction cups.

11. Device according to any one of Claims 1 to 10, characterised in that the sleeve formation station comprises a supply reel (4) for film (5) which passes between two systems of feed rollers (31, 32), the said reel and the said rollers having vertical axes, the film being brought to envelope the assembly formed by the two jaws and the two reinforcements which they support, without drawing of the film.

12. Device according to Claim 11, characterised in that it comprises a welding gripper with two bars (39, 40) of symmetrical displacement so that the cut-out weld lines are localised at the level of the edge (41) of the reinforcement.

13. Device according to any one of Claims 11 and 12, characterised in that at the exit of the station 6 the undrawn sleeve is maintained in position by belts passing parallel to the rail (9).

14. Device according to any one of Claims 1 to 13, characterised in that between the station (6) and the station for reception of the cushions coming from the spout the jaws are spaced from one another in a direction perpendicular to the rail.

15. Device according to any one of Claims 1 to 14, characterised in that the horns formed by the cushion in the device (1) are emptied and welded without cutting out.

16. Device according to any one of Claims 4 to 15, characterised in that one of the wings (49) is glued by a glueing nozzle (50), the two wings then being folded over one against the other and glued to one another by means of two pairs of pistons (51) disposed on each side of the rail and equipped with teeth fitting into one another.

17. Device according to any one of Claims 4 to 16, characterised in that an angle piece (52) mechanically inserts the welded horn (48) between the body of the sachet and the rear stiffening.

18. Device according to any one of Claims 4 to 17, characterised in that at the end of stroke the rail (9) halts and frees the formed sachet, the jaws, fixed at the top, let it slide towards a conveyor belt (15).

19. Process for the production of a sachet of flexible synthetic material intended for the packaging of liquids, the said sachet being presented in a first stage in the form of a cushion already filled with liquid, characterised in that it consists in:
grasping the cushion between lateral reinforcements,
maintaining the whole by a sleeve of cold-drawable material,
interconnecting the lateral reinforcements by glueing at their base in order to form the bottom of the sachet.

20. Sachet of flexible synthetic material comprising a flexible and generally transparent body (55) grasped by lateral reinforcements (56, 57) likewise forming a bottom (58), characterised in that the lateral reinforcements (56, 57) are united at the base by glueing to form the bottom (58), the whole being maintained by a sleeve (59) of cold-drawable synthetic material.
